# FASCICULE DE BREVET EUROPEEN

(11) **EP 2 274 954 B1**
(45) Date de publication et mention de la délivrance du brevet: **02.01.2013**
(21) Numéro de dépôt: 09738343.4
(22) Date de dépôt: 16.04.2009
(51) Int. Cl.: H05B 33/08

(54) **LAMPE D'ÉCLAIRAGE AUTORÉGULÉE**
LAMPE FÜR SELBSTREGULIERENDE BELEUCHTUNG
LAMP FOR SELF-REGULATED LIGHTING

(30) Priorité: 24.04.2008 FR 0802233
(43) Date de publication de la demande: 19.01.2011
(73) Titulaire: Zedel, 38920 Crolles (FR)
(72) Inventeur: HUGUENIN, Stéphane, F-38000 Grenoble (FR); PIU, Frédéric, F-38530 Pontcharra (FR); PETZL, Paul, F-38530 Barraux (FR)
(74) Mandataire: de Jong, Jean Jacques
(86) Numéro de dépôt international: PCT/FR2009/000447
(87) Numéro de publication internationale: WO 2009/133309

(56) Documents cités:
- WO-A-2005/024898
- WO-A-2006/056066
- WO-A-2007/060319
- US-A- 5 021 645
- US-A1- 2001 020 670
- US-A1- 2005 099 798
- US-A1- 2006 006 821
- US-A1- 2007 133 199
- US-A1- 2008 074 872

## Description

### Domaine technique de l'invention

L'invention est relative à une lampe électrique portative alimentée par une source d'alimentation à courant continu, et comportant un boîtier renfermant:
- un module d'éclairage avec au moins une diode électroluminescente LED,
- un organe de commande utilisateur connecté électriquement à une première entrée d'un circuit de contrôle électronique pour définir différents modes d'éclairage.

### État de la technique

Les différentes fonctions d'une lampe à LED pilotée par un circuit électronique, sont classiquement le réglage de la puissance, de l'angle de focalisation du faisceau, de la couleur par sélection des LED, et du mode d'allumage permanent ou par clignotement. Ces fonctions permettent à l'utilisateur d'adapter son éclairage à son environnement en gérant la consommation en énergie électrique fournie par les piles. L'accès à l'une de ces fonctions nécessite systématiquement l'intervention de l'utilisateur qui doit actionner l'organe de commande manuel, soit par impulsions (bouton-poussoir), soit par pivotement (levier), soit par translation (coulisseau).

Lorsque la puissance sélectionnée par l'utilisateur est la puissance maximale, le passage brusque du faisceau lumineux vers un objet rapproché provoque un éclairement intense faisant intervenir l'accoutumance de l'oeil de l'utilisateur. Réciproquement, lorsque la puissance sélectionnée par l'utilisateur est la puissance minimale, le passage brusque du faisceau lumineux vers un objet éloigné engendre un éclairement insuffisant. Selon l'orientation de la lampe pour une vision de près ou de loin, il en résulte un certain inconfort visuel, sauf si l'utilisateur modifie à chaque mouvement l'état de l'organe de commande manuel.

Dans le document JP9048280, un interrupteur automatique d'intérieur pour automobile provoque l'allumage de la lampe dès qu'on approche la main. Selon le document JP 111193, un capteur de lumière ambiante actionne l'allumage de la lampe. Le pilotage se fait par asservissement à la lumière ambiante. Dans les deux cas, le capteur ne régule pas la source lumineuse qu'il capte.

Le document JP 63046726 décrit un système d'éclairage pour réguler l'éclairement d'une surface. Un capteur est positionné près de la surface, à l'extérieur de la source d'éclairage.

Le document WO 2005/024898 se rapporte à une lampe fixe de plafond avec un capteur optique intégré disposé à côté des LED. Le capteur mesure la puissance des LED pour le contrôle de la lumière émise suivant une consigne fixée par télécommande. L'asservissement est effectué exclusivement en fonction de la lumière émise. Il en est de même pour le document US 2008/0074872 qui mentionne une unité d'éclairage destinée à uniformiser l'éclairage en provenance de plusieurs modules d'éclairage.

Le document US 2007/0133199 est relatif à une lampe torche dont l'éclairage est asservi en fonction de divers paramètres (tension de batteries, lumière émise).

Le document US5021645 décrit un dispositif d'identification des couleurs d'une séquence d'objets, tels que des gélules pharmaceutiques, dans une machine de triage automatique. Le dispositif comprend un capteur réalisant une mesure quantitative des lumières rouge, verte et bleue réfléchies par les gélules qui défilent à une distance fixe du capteur. Le capteur comporte des phototransistors dont le signal est comparé avec des références pour déterminer la couleur de chaque gélule.

Le document US2001/0020670 décrit une source lumineuse munie de deux diodes électroluminescente et d'une photodiode. La photodiode capte la lumière émise par les diodes électroluminescentes. Le signal de la photodiode est utilisé pour réguler le courant de l'une ou l'autre des diodes électroluminescentes.

Le document US 2005/0099798 décrit un dispositif comportant une pluralité de diodes électroluminescentes associées à un capteur optique. Le capteur optique est configuré pour modifier l'intensité lumineuse émise par les diodes en fonction du signal lumineux réfléchi par un objet éclairé par le dispositif.

### Objet de l'invention

L'objet de l'invention consiste à remédier à ces inconvénients, et à réaliser une lampe portative à éclairage régulé permettant d'augmenter les performances de l'éclairage, de procurer un confort visuel pour l'utilisateur, et d'économiser l'énergie électrique en fonction de l'environnement.

Selon l'invention, ce but est atteint par une lampe portative selon la revendication 1, et plus particulièrement par le fait que la lampe comporte :
- une diode électroluminescente destinée à émettre un rayonnement lumineux,
- un circuit de contrôle électronique de la puissance de la diode électroluminescente,
- un capteur optique situé au voisinage de la diode électroluminescente et conçu pour délivrer un signal représentatif d'une fraction dudit rayonnement lumineux réfléchie par un objet éclairé par la lampe, le signal étant transmis au circuit de contrôle pour réguler automatiquement la puissance de la diode électroluminescente,
dans lequel le circuit de contrôle comprend un circuit d'asservissement pour asservir la puissance de la diode électroluminescente à une première consigne manuelle, et à une consigne automatique déterminée à partir du signal issu du capteur optique et d'un signal de mesure de l'intensité du courant absorbée par la diode électroluminescente,
le circuit d'asservissement comprenant :
- un premier circuit d'erreur recevant la première consigne manuelle,
- un convertisseur de puissance configuré pour régler la puissance de la diode électroluminescente et possédant une entrée de modulation pilotée par le premier circuit d'erreur,
- un deuxième circuit d'erreur en liaison avec le capteur optique dont le signal est comparé avec une deuxième consigne correspondant à un niveau d'éclairement souhaité,
- un troisième circuit d'erreur recevant le signal de sortie du deuxième circuit d'erreur et du signal de mesure de l'intensité le courant absorbée par la diode électroluminescente et circulant dans une résistance en série avec la diode électroluminescente, la sortie du troisième circuit d'erreur étant branchée au premier circuit d'erreur par l'intermédiaire d'un amplificateur.

Le capteur optique détecte la lumière réfléchie et non pas la lumière émise comme dans l'art antérieur. Le faisceau lumineux émis par la lampe est ainsi régulé automatiquement sans action manuelle pour adapter l'éclairage à l'environnement, tout en gérant la consommation en énergie.

Selon un mode de réalisation préférentiel, le capteur optique est choisi pour correspondre au profil de réponse et à la sensibilité de l'oeil humain (bande passante dans le visible compris entre 450nm et 700nm), et comprend un axe optique parallèle à l'axe longitudinal de la lampe. La régulation de l'éclairement permet d'augmenter le confort visuel par une sensation d'éclairement dans l'axe longitudinal indépendamment du changement brusque d'orientation de la lampe.

Un autre avantage est d'éviter tout risque d'éblouissement pour un groupe d'utilisateurs équipés chacun d'une lampe selon l'invention.

Selon un mode de réalisation particulier, le circuit de contrôle numérique comporte un microcontrôleur fonctionnant selon les étapes suivantes :
- activation de la lampe et entrée de la première consigne par l'utilisateur pour définir le niveau de puissance ou une autre fonction souhaitée ;
- chargement des paramètres de puissance Pmax, Pmin et de la deuxième consigne d'éclairement;
- acquisition des données en provenance du capteur optique ;
- comparaison des données par rapport au seuil fixé par la deuxième consigne pour réguler la puissance de la LED.

Selon un quatrième mode de réalisation, le module d'éclairage est composé de deux diodes électroluminescentes fournissant un faisceau étroit et un faisceau large. La puissance totale est répartie entre les deux diodes par un microcontrôleur associé à trois capteurs optiques, dont l'un dispose d'un système optique captant uniquement la lumière en provenance de l'axe longitudinal de la lampe, les deux autres capteurs captant la lumière réfléchie par les obstacles situés des deux côtés.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
- la figure 1 représente une vue schématique de la lampe portative autorégulée selon l'invention ;
- la figure 2 illustre un diagramme du signal S (en microA) délivré par le capteur optique en fonction de l'éclairement reçu L (en Lux) ;
- la figure 3 est une vue de la face avant de la lampe avec le capteur optique et l'organe de commande utilisateur ;
- la figure 4 montre le schéma d'un circuit de contrôle analogique du type Trigger de Schmitt ;
- la figure 5 est une variante du circuit de la figure 4 ;
- la figure 6 représente un circuit de contrôle pour asservir la puissance de la LED à la première consigne manuelle, et à une consigne automatique en provenance du capteur optique et de l'intensité du courant absorbée par la LED ;
- la figure 7 montre le schéma d'un circuit de contrôle numérique à microcontrôleur piloté par le capteur optique et l'organe de commande utilisateur ;
- la figure 8 est l'organigramme de fonctionnement qui gère le microcontrôleur de la figure 7 ;
- la figure 9 représente le schéma synoptique d'un circuit de contrôle avec zoom de répartition de la puissance au moyen de trois capteurs optiques, dont l'un pour la lumière de face, et les deux autres pour les lumières du côté gauche et du côté droit.

### Description d'un mode préférentiel de l'invention

Sur les figures 1 à 3, la lampe électrique selon l'invention concerne une lampe 10 portative comportant un boîtier BT renfermant un module d'éclairage 11 à LED disposé sur la face avant, et connecté électriquement à un circuit de contrôle P électronique, et à une source d'alimentation 12. Le module d'éclairage 11 peut être constitué par une seule diode électroluminescente LED de puissance (cas de la figure 3), ou par une série de diodes LED. La source d'alimentation 12 à courant continu est formée par une batterie ou des piles, agencées soit à l'intérieur du boîtier BT, soit à l'extérieur de la lampe dans un boîtier séparé. L'invention est applicable à une lampe frontale, ou à une lampe torche, avec un boîtier BT en matériau isolant ou métallique.

Un organe de commande utilisateur 13 est connecté électriquement à une première entrée E1 du circuit de contrôle P pour la mise en service ou l'arrêt, et l'émission d'une consigne manuelle ou l'entrée de paramètres pour le choix des fonctions de la lampe 10.

Un capteur optique 14 est logé avec le module d'éclairage 11 dans le boîtier BT de la lampe 10. Le capteur 14 permet de contrôler l'éclairement capté après réflexion sur l'objet 16 du faisceau lumineux émis par la LED. Le capteur 14 est relié à travers un amplificateur 15 à une deuxième entrée E2 du circuit de contrôle P. La figure 2 représente à titre d'exemple le diagramme du signal S en microA délivré par le capteur optique 14 en fonction de l'éclairement L en Lux. Le diagramme du signal S est une fonction sensiblement linéaire en étant proportionnelle à l'éclairement L capté.

Le capteur optique 14 est constitué par un récepteur photosensible, par exemple du type photodiode, phototransistor, CCD ou autre, lequel est situé près de la LED du module d'éclairage 11. On note sur la figure 1 que les rayons R réfléchis par l'objet 16 sont captés directement par le capteur optique 14. Le signal S de sortie du capteur optique 14 représente ainsi une image de l'éclairement de l'objet 16 et d'autres sources de lumière externes. Ce signal S est interprété automatiquement par le circuit de contrôle P, et est utilisé comme entrée de commande des fonctions de la lampe 10.

Préférentiellement, les axes optiques de la LED et du capteur 14 sont sensiblement parallèles, pour que l'image de l'éclairement de l'objet 16 détecté par le capteur 14 soit la plus représentative. Le type de capteur optique 14 est choisi pour correspondre au profil de réponse et à la sensibilité de l'oeil humain (bande passante dans le visible compris entre 450-700nm). Il en résulte un confort visuel optimum par une sensation d'éclairement dans l'axe indépendant du mouvement de visualisation de l'objet éclairé entre deux instants (par exemple lecture de carte, puis recherche de balise éloignée).

Il en résulte que le capteur optique 14 détecte la lumière en provenance de la LED du module d'éclairage 11 qu'il régule. Le faisceau lumineux 17 émis par la lampe 10 est ainsi régulé automatiquement sans action manuelle pour adapter l'éclairage à l'environnement, tout en gérant la consommation en énergie.

Le circuit de contrôle P peut être réalisé de différentes manières, notamment selon un circuit électronique analogique ou numérique qui seront décrits par la suite à titre d'exemples.

Selon un premier mode de réalisation illustré à la figure 4, la puissance du module d'éclairage 11 est déterminée par une paire de résistances R1, R2 connectées avec la LED aux bornes de la source d'alimentation 12. La première résistance R1 est en série avec la LED, et la deuxième résistance R2 est reliée en parallèle aux bornes de la première résistance R1 par un interrupteur 18, lequel est piloté par la sortie d'un circuit comparateur 19 du type trigger de Schmitt à amplificateur opérationnel. Le signal S de commande issu du capteur optique 14 est appliqué à l'entrée E2 du circuit comparateur 19. L'autre entrée E1 reçoit une valeur de consigne correspondant au seuil du circuit comparateur 19.

Selon que la valeur du signal S du capteur 14 est au-dessus ou en-dessous du seuil du circuit comparateur 19, l'interrupteur 18 est ouvert ou fermé de manière à modifier la valeur de la résistance en série avec la diode LED. Il en résulte une variation de la puissance lumineuse de la LED, notamment une puissance maximum, et une puissance réduite.

La figure 5 est une variante de la figure 4, les deux résistances R1 et R2 étant connectées en série avec la LED, et l'interrupteur 18 pouvant shunter la deuxième résistance R2 en fonction de l'état du circuit comparateur 19. Le fonctionnement est similaire à celui décrit précédemment.

Dans les deux cas, on obtient deux niveaux de puissance de la LED régulés automatiquement par le capteur optique 14, ce qui peut convenir à un éclairage long et un éclairage court.

Le circuit de contrôle P électronique peut comporter plusieurs étages de circuits comparateurs 19 analogiques de seuils différents pour obtenir plusieurs niveaux de puissance de la LED.

Le deuxième mode de réalisation de la figure 6 représente un schéma synoptique d'un circuit d'asservissement 20. La puissance de la LED est réglée par un convertisseur de puissance 21 ayant une entrée de modulation pilotée par une première consigne C1 manuelle affichée par l'utilisateur dans un premier circuit d'erreur 22, et une consigne automatique liée à la réponse du capteur optique 14. La consigne C1 peut correspondre à un certain niveau de puissance souhaité par l'utilisateur. Le signal S délivré par le capteur 14 est comparé dans un deuxième circuit d'erreur 23 avec une deuxième consigne C2 correspondant à un niveau d'éclairement souhaité. Le signal de sortie du deuxième circuit d'erreur 23 est amplifié dans un amplificateur 24, et appliqué à un troisième circuit d'erreur 25, lequel reçoit un signal de mesure S1 de l'intensité du courant circulant dans une résistance R3 en série avec la LED. La sortie du troisième circuit d'erreur 25 est branchée au premier circuit d'erreur 22 par l'intermédiaire d'un amplificateur 26. La puissance de la LED est ainsi asservie à la première consigne C1 manuelle, et à la consigne automatique en provenance du capteur optique 14 et de l'intensité du courant absorbée par la LED. Ce circuit d'asservissement 20 permet de conserver l'éclairement de la surface à observer, et d'ajuster la puissance électrique en régulant le courant d'alimentation de la LED en fonction des paramètres de l'environnement.

Selon un troisième mode de réalisation représenté à la figure 7, le circuit de contrôle P numérique comporte un microcontrôleur 27 qui gère la puissance de la LED en fonction de la consigne C1 manuelle, et de l'acquisition du capteur optique 14. L'organigramme est illustré à la figure 8, et comporte les étapes suivantes :
- activation de la lampe 10, et entrée de la première consigne C1 par l'utilisateur pour définir le niveau de puissance ou une autre fonction souhaitée ;
- chargement des paramètres de puissance Pmax, Pmin et de la deuxième consigne C2 d'éclairement;
- acquisition des données en provenance du capteur optique 14 ;
- comparaison des données par rapport au seuil fixé par la deuxième consigne C2 pour réguler la puissance de la LED.

Dans un état d'éclairement trop important, la valeur d'acquisition du capteur optique 14 est supérieure à la deuxième consigne C2. Si au même instant, la puissance de la LED est supérieure à Pmin, le microcontrôleur 27 commandera une diminution de x% de la puissance de la LED.

Dans un état d'éclairement insuffisant, la valeur d'acquisition du capteur optique 14 est inférieure à la deuxième consigne C2. Si au même instant, la puissance de la LED est inférieure à Pmax, le microcontrôleur 27 commandera une augmentation de x% de la puissance de la LED.

La présence du capteur optique 14 permet de maintenir un éclairement constant, indépendamment de la distance de l'objet éclairé et du mouvement nécessaire pour le changement d'orientation. L'oeil de l'utilisateur n'a pas besoin de faire l'accoutumance, c'est la lampe qui s'en charge.

Selon un quatrième mode de réalisation de la figure 9, une lampe 100 à focale variable comporte un module d'éclairage 110 avec deux LED1, LED2 fournissant respectivement un faisceau étroit et un faisceau large. La puissance totale disponible est répartie par les sorties S1, S2 du microcontrôleur 127 entre les deux LED1, LED2 selon le principe décrit dans le document WO 2007/060319.

La lampe 100 est équipée de trois capteurs optiques 140, 141, 142, dont l'un 140 dispose d'un système optique captant uniquement la lumière en provenance de l'axe longitudinal de la lampe. Les deux autres capteurs 141, 142 captent la lumière réfléchie par les obstacles situés des deux côtés. Les informations délivrées par les capteurs 140, 141, 142 modulent la répartition de puissance entre les deux LED1, LED2 de manière à garder un rapport constant entre la lumière reçue dans l'axe et la lumière reçue des deux côtés gauche et droit.

## Revendications

1. Lampe électrique portative comportant :
- une diode électroluminescente (LED) destinée à émettre un rayonnement lumineux,
- un circuit de contrôle (P) électronique de la puissance de la diode électroluminescente,
- un capteur optique (14, 140, 141, 142) situé au voisinage de la diode électroluminescente (LED) et conçu pour délivrer un signal (S) représentatif d'une fraction dudit rayonnement lumineux réfléchie par un objet (16) éclairé par la lampe, le signal étant transmis au circuit de contrôle (P) pour réguler automatiquement la puissance de la diode électroluminescente,
**caractérisée en ce que** le circuit de contrôle (P) comprend un circuit d'asservissement (20) pour asservir la puissance de la diode électroluminescente à une première consigne (C1) manuelle, et à une consigne automatique déterminée à partir du signal (S) issu du capteur optique (14) et d'un signal de mesure (S1) de l'intensité du courant absorbée par la diode électroluminescente (LED),
le circuit d'asservissement (20) comprenant :
• un premier circuit d'erreur (22) recevant la première consigne (C1) manuelle,
• un convertisseur de puissance (21) configuré pour régler la puissance de la diode électroluminescente (LED) et possédant une entrée de modulation pilotée par le premier circuit d'erreur (22),
• un deuxième circuit d'erreur (23) en liaison avec le capteur optique (14) dont le signal (S) est comparé avec une deuxième consigne (C2) correspondant à un niveau d'éclairement souhaité,
• un troisième circuit d'erreur (25) recevant le signal de sortie du deuxième circuit d'erreur (23) et le signal de mesure (S1) de l'intensité du courant absorbée par la diode électroluminescente (LED) et circulant dans une résistance (R3) en série avec la diode électroluminescente (LED), la sortie du troisième circuit d'erreur (25) étant branchée au premier circuit d'erreur (22) par l'intermédiaire d'un amplificateur (26).

2. Lampe électrique portative selon la revendication 1, **caractérisée en ce que** le capteur optique (14, 140, 141, 142) comprend un axe optique parallèle à l'axe optique de la diode électroluminescente (LED).

3. Lampe électrique portative selon la revendication 1 ou 2, **caractérisée en ce que** le capteur optique (14, 140, 141, 142) est choisi pour correspondre au profil de réponse et à la sensibilité de l'oeil humain.

4. Lampe électrique portative selon la revendication 1, **caractérisée en ce que** le circuit de contrôle (P) comporte un microcontrôleur (27) fonctionnant selon les étapes suivantes :
- activation de la lampe (10), et entrée d'une première consigne (C1) par un utilisateur pour définir un niveau de puissance ou une autre fonction souhaitée ;
- chargement de paramètres de puissance (Pmax, Pmin) et d'une deuxième consigne (C2) d'éclairement;
- acquisition des données en provenance du capteur optique (14) ;
- comparaison des données par rapporta un seuil fixé par la deuxième consigne (C2) pour réguler la puissance de la diode électroluminescente (LED).

5. Lampe électrique portative selon la revendication 1, **caractérisée en ce qu'**elle comprend :
- une diode électroluminescente additionnelle (LED2) associée à la diode électroluminescente (LED1) pour former un module d'éclairage (110) fournissant un faisceau étroit et un faisceau large ; et
- deux capteurs optiques additionnels associés au capteur optique, l'un (140) des capteurs captant uniquement la lumière dirigée selon un axe optique de la lampe, les deux autres capteurs (141, 142) captant la lumière réfléchie par des obstacles situés des côtés gauche et droite de l'axe optique de la lampe ;
et **en ce que** le circuit de contrôle comporte un microcontrôleur (127) couplé aux trois capteurs optiques et répartissant la puissance totale entre les deux diodes électroluminescentes (LED1, LED2).

## Claims

1. A portable electric lamp comprising:
- a light-emitting diode (LED) designed to emit a light radiation,
- an electronic control circuit (P) of the power of the light-emitting diode,
- an optic sensor (14, 140, 141, 142) situated near the light-emitting diode (LED) and designed to deliver a signal (S) representative of a fraction of said light radiation, reflected by an object (16) illuminated by the lamp, the signal being transmitted to the control circuit (P) to automatically regulate the power of the light-emitting diode,
**characterized in that** the control circuit (P) comprises a servo-control circuit (20) to servo-control the power of the light-emitting diode to a first manual setpoint (C1) and to an automatic setpoint determined from the signal (S) output by the optic sensor and from a measurement signal (S1) of the current intensity absorbed by the light-emitting diode (LED),
the servo-control circuit (20) comprising:
• a first error circuit (22) receiving the first manual setpoint (C1),
• a power converter (21) configured to adjust the power of the light-emitting diode (LED) and having a modulation input controlled by the first error circuit (22),
• a second error circuit (23) in connection with the optic sensor (14) whose signal (S) is compared with a second setpoint (C2) corresponding to a desired lighting level,
• a third error circuit (25) receiving the output signal of the second error circuit (23) and the measurement signal (S1) of the current intensity absorbed by the light-emitting diode (LED) and flowing in a resistor (R3) in series with the light-emitting diode (LED), the output of the third error circuit (25) being connected to the first error circuit (22) by means of an amplifier (26).

2. Portable electric lamp according to claim 1, **characterized in that** the optic sensor (14, 140, 141, 142) comprises an optic axis parallel to the optic axis of the light-emitting diode (LED).

3. Portable electric lamp according to claim 1 or 2, **characterized in that** the optic sensor (14, 140, 141, 142) is chosen to correspond to the response profile and to the sensitivity of the human eye.

4. Portable electric lamp according to claim 1, **characterized in that** the control circuit (P) comprises a microcontroller (27) operating according to the following steps:
- activation of the lamp (10), and input of a first setpoint (C1) by an user to define a power level or another desired function;
- loading of power parameters (Pmax, Pmin) and of a second lighting setpoint (C2);
- acquisition of data from the optic sensor (14);
- comparison of the data with a threshold fixed by the second setpoint (C2) to regulate the power of the light-emitting diode (LED).

5. Portable electric lamp according to claim 1, **characterized in that** it comprises:
- an additional light-emitting diode (LED2) associated with the light-emitting diode (LED1) to form a lighting module (110) providing a narrow beam and a broad beam; and
- two additional optic sensors associated with the optic sensors, one (140) of the sensors sensing only the light directed according to an optic axis of the lamp, the other two sensors (141, 142) sensing the light reflected by obstacles situated on left and right sides of the optic axis of the lamp;
and **in that** the control circuit comprises a microcontroller (127) coupled to the three optic sensors and distributing the total power between the two light-emitting diodes (LED1, LED2).

## Patentansprüche

1. Tragbare elektrische Lampe, umfassend:
- eine Leuchtdiode (LED), die dazu bestimmt ist, eine Lichtstrahlung auszusenden,
- eine elektronische Schaltung zur Steuerung (P) der Leistung der Leuchtdiode,
- einen optischen Sensor (14, 140, 141, 142), der in der Nähe der Leuchtdiode (LED) gelegen und dazu ausgelegt ist, ein Signal (S) zu liefern, das für einen Teil der Lichtstrahlung, der durch ein durch die Lampe beleuchtetes Objekt (16) reflektiert wird, repräsentativ ist, wobei das Signal an die Steuerschaltung (P) übertragen wird, um die Leistung der Leuchtdiode automatisch zu regulieren,
**dadurch gekennzeichnet, dass** die Steuerschaltung (P) einen Regelungskreis (20) umfasst, um die Leistung der Leuchtdiode einem ersten manuellen Sollwert (C1) sowie einem automatischen Sollwert, der anhand des aus dem optischen Sensor (14) hervorgegangenen Signals (S) und eines Signals der Messung (S1) der Stärke des durch die Leuchtdiode (LED) aufgenommenen Stroms bestimmt wird, zu unterwerfen,
wobei der Regelungskreis (20) umfasst:
• eine erste Fehlerschaltung (22), die den ersten manuellen Sollwert (C1) empfängt,
• einen Leistungswandler (21), der dazu ausgebildet ist, die Leistung der Leuchtdiode (LED) zu regeln, und der einen durch die erste Fehlerschaltung (22) gesteuerten Modulationseingang besitzt,
• eine zweite Fehlerschaltung (23) in Verbindung mit dem optischen Sensor (14), dessen Signal (S) mit einem einem gewünschten Beleuchtungsniveau entsprechenden zweiten Sollwert (C2) verglichen wird,
• eine dritte Fehlerschaltung (25), die das Ausgangssignal der zweiten Fehlerschaltung (23) sowie das Signal der Messung (S1) der Stärke des Stroms, der durch die Leuchtdiode (LED) aufgenommen wird und in einem mit der Leuchtdiode (LED) in Reihe geschalteten Widerstand (R3) fließt, empfängt, wobei der Ausgang der dritten Fehlerschaltung (25) über einen Verstärker (26) an die erste Fehlerschaltung (22) angeschlossen ist.

2. Tragbare elektrische Lampe nach Anspruch 1, **dadurch gekennzeichnet, dass** der optische Sensor (14, 140, 141, 142) eine zu der optischen Achse der Leuchtdiode (LED) parallel verlaufende optische Achse aufweist.

3. Tragbare elektrische Lampe nach Anspruch 1 oder 2, **dadurch gekennzeichnet, dass** der optische Sensor (14, 140, 141, 142) gewählt ist, um dem Reaktionsprofil und der Empfindlichkeit des menschlichen Auges zu entsprechen.

4. Tragbare elektrische Lampe nach Anspruch 1, **dadurch gekennzeichnet, dass** die Steuerschaltung (P) einen Mikrocontroller (27) umfasst, der in den folgenden Schritten arbeitet:
- Aktivierung der Lampe (10) und Eingabe eines ersten Sollwertes (C1) durch einen Benutzer, um ein Leistungsniveau oder eine andere gewünschte Funktion zu definieren,
- Laden von Leistungsparametern (Pmax, Pmin) und eines zweiten Beleuchtungssollwertes (C2),
- Erfassung der von dem optischen Sensor (14) stammenden Daten,
- Vergleichen der Daten in Bezug auf eine durch den zweiten Sollwert (C2) festgelegte Schwelle, um die Leistung der Leuchtdiode (LED) zu regulieren.

5. Tragbare elektrische Lampe nach Anspruch 1, **dadurch gekennzeichnet, dass** sie umfasst:
- eine zusätzliche Leuchtdiode (LED2), die der Leuchtdiode (LED1) zugeordnet ist, um ein Beleuchtungsmodul (110) zu bilden, das einen schmalen Strahl und einen breiten Strahl liefert, und
- zwei zusätzliche optische Sensoren, die dem optischen Sensor zugeordnet sind, wobei der eine (140) der Sensoren lediglich das entlang einer optischen Achse der Lampe gerichtete Licht erfasst, wobei die beiden anderen Sensoren (141, 142) das Licht erfassen, das durch auf der linken und der rechten Seite der optischen Achse der Lampe befindliche Hindernisse reflektiert wird,
und dass die Steuerschaltung einen Mikrocontroller (127) umfasst, der mit den drei optischen Sensoren gekoppelt ist und der die Gesamtleistung unter den beiden Leuchtdioden (LED1, LED2) aufteilt.
